# FASCICULE DE BREVET EUROPEEN

(11) **EP 0 911 585 B1**
(45) Date de publication et mention de la délivrance du brevet: **10.09.2003**
(21) Numéro de dépôt: 98402599.9
(22) Date de dépôt: 20.10.1998
(51) Int. Cl.: F23R 3/20

(54) **Accroche-flamme carburé et refroidi**
Gekühlter Flammenhalter mit Kraftstoffeinspritzvorrichtung
Cooled flameholder with fuel injection device

(30) Priorité: 23.10.1997 FR 9713274
(43) Date de publication de la demande: 28.04.1999
(73) Titulaire: Snecma Moteurs, 75015 Paris (FR)
(72) Inventeur: Beule, Frédéric Bruno, 75011 Paris (FR); Desaulty, Michel André Albert, 77240 Vert Saint Denis (FR); Le Letty, Eric Charles Louis, 91240 Saint Michel S/Orge (FR)

(56) Documents cités:
- US-A- 4 887 425
- US-A- 5 396 761
- US-A- 5 400 589

## Description

On connaît déjà, par exemple par la demande de brevet français publiée sous le numéro 2 709 342, un dispositif de postcombustion pour turboréacteur à double flux comportant un carter annulaire externe possédant un axe de sensible révolution, un carter d'échappement contenu à l'intérieur dudit carter externe, comprenant une paroi annulaire externe et une paroi annulaire interne, ayant chacune le même axe de révolution que le carter externe, et délimitant avec lui un premier passage pour l'écoulement d'un air secondaire, la paroi annulaire externe et la paroi annulaire interne délimitant entre elles un deuxième passage pour l'écoulement des gaz de combustion, ce dispositif de postcombustion comprenant également une paroi de postcombustion annulaire ayant le même axe de révolution que le carter externe, disposée à l'intérieur du carter externe en étant écartée d'une distance déterminée de manière à ménager un passage d'air de refroidissement et délimitant une chambre de postcombustion en aval des premier et deuxième passages, des bras accroche-flamme s'étendant dans des plans radiaux par rapport audit axe, au moins à l'intérieur du deuxième passage, et étant conformés chacun en un dièdre, délimité par deux plaques externes ayant une arête commune, et ayant une section externe en V dont la pointe est orientée vers l'amont par rapport au sens axial général d'écoulement desdits gaz de combustion, chaque accroche-flamme comportant en outre un tube de ventilation multiperforé pour le refroidissement des plaques externes par un air de refroidissement prélevé dans le premier passage et au moins un conduit radial de carburant muni d'orifices d'injection de carburant.

Le tube de ventilation décrit dans ce document a une section circulaire, est disposé au voisinage de l'arête du dièdre et comporte des orifices pour refroidir les ailes du dièdre. Un écran anti-rayonnement, de section semi-circulaire est disposé en aval du conduit de carburant, entre les bords aval du dièdre, avec prévision de fentes axiales latérales pour l'écoulement du mélange air-carburant dans la chambre de postcombustion. Les orifices d'injection du conduit de carburant sont constitués de trous disposés dans des plans sensiblement radiaux et dirigés vers les parois internes du dièdre. Cet accroche-flamme est dit carburé.

La demande de brevet français publiée sous le n° 2 696 502 montre des accroche-flamme radiaux constitués également de dièdres et comportant un tube de ventilation pour le refroidissement du dièdre. Dans ce dernier document l'accroche-flamme ne comporte ni un conduit de carburant, ni un écran anti-rayonnement. Le carburant est ici injecté en amont des accroche-flamme par des conduits de carburant disposés latéralement sur les bras de liaison disposés en alternance entre les accroche-flamme. Le carburant injecté ruisselle sur les parois externes des accroche-flamme. La section du tube de ventilation est plus grande que celle du tube cylindrique de FR 2 709 342, ce qui assure un meilleur refroidissement des parois du dièdre, mais les conduits de carburant sont exposés à la chaleur des gaz de combustion, ce qui peut entraîner des disfonctions par suite des risques de cokéfaction et de "vapor-lock".

Un autre dispositif de postcombustion est connu du document US-A-5 396 761.

Le but de la présente invention est de proposer un dispositif de postcombustion dans lequel les accroche-flamme sont de type carburé et allient les qualités des deux définitions précédentes.

L'invention atteint son but en optimisant le dispositif de refroidissement aérodynamique de chaque accroche-flamme.

A cet effet, selon l'invention, le tube de ventilation est de section globalement triangulaire et comporte deux faces latérales sensiblement parallèles aux plaques externes et une face aval qui présente une gouttière radiale dans laquelle loge le conduit de carburant, une pluralité d'orifices supplémentaires dirigés vers le conduit du carburant étant ménagés dans la paroi de ladite gouttière afin d'assurer la ventilation du conduit de carburant, ce dernier injectant le carburant vers l'aval.

Grâce à cette disposition, la section d'écoulement du tube de ventilation est supérieure à la section circulaire du tube de ventilation décrit dans FR 2 709 342. Le débit d'air de refroidissement est augmenté et les plaques externes du dièdre sont refroidies par impact par l'air traversant les orifices débouchant sur les faces latérales du tubes de ventilation. Les orifices de la gouttière soufflent de l'air sur le conduit de carburant dans toutes les plages de fonctionnement du turboréacteur, ce qui prévient les risques de cokéfaction et de "vapor-lock", et favorise la tenue thermique du conduit de carburant en régime sec, c'est-à-dire en cas de non-fonctionnement de la chambre de postcombustion. La position des orifices, mais aussi la forme du tube de ventilation de l'accroche-flamme sont adaptées au mieux pour assurer une bonne ventilation des parois du dièdre et du conduit de carburant.

Avantageusement, le conduit de carburant est équipé d'injecteurs aéromécaniques. Cette disposition permet d'obtenir une bonne qualité de pulvérisation et de maîtriser l'ampleur du cône de diffusion des gouttelettes de carburant et ceci afin d'éviter tout risque d'impact sur les plaques externes du dièdre du système de réchauffe.

D'autres avantages et caractéristiques de l'invention ressortiront à la lecture de la description suivante faite à titre d'exemple et en référence aux dessins annexés dans lesquels :
la figure 1 est une coupe 1 d'un accroche-flamme carburé de l'art antérieur ;
la figure 2 est une coupe d'un accroche-flamme non carburé de l'art antérieur ;
la figure 3 est une demi-coupe axiale partielle d'un turboréacteur à double flux comportant un dispositif de post- combustion conforme à l'invention ;
la figure 4 est une section selon la ligne IV-IV de la figure 3;
la figure 5 est une vue partielle en perspective de l'accrocheflamme selon l'invention ;
la figure 6 est une vue en perspective du conduit de carburant.

La figure 1 montre en coupe un accroche-flamme de type carburé, semblable à celui décrit dans la demande de brevet publiée sous le n° FR 2 709 342, disposé radialement dans la veine des gaz chauds circulant d'amont en aval dans le sens de la flèche G, qui comprend une tôle pliée sous forme d'un dièdre en V afin de présenter deux plaques latérales 2, 3 reliées par une arête arrondie 4 disposée en amont par rapport au sens général de l'écoulement des gaz chauds G, et qui comprend en outre un tube de ventilation 5 multiperforé de section circulaire disposée entre les plaques latérales 2, 3 au voisinage de l'arête 4, un conduit de carburant 6 en aval du tube de ventilation 5 et un écran anti-rayonnement 7 qui présente une surface concave vers l'aval et qui relie les bords 8, 9 aval des plaques latérales 2 et 3 en ménageant des fentes latérales 10, 11 pour l'évacuation du mélange air-carburant.

Le tube de ventilation 5 comporte des orifices 12 pour insuffler de l'air frais issu de la soufflante vers les plaques 2, 3 et l'arête 4.

Les orifices 13 du conduit de carburant 6 injectent un débit de carburant 14 vers les fentes latérales 10, 11.

La figure 2 montre une coupe d'un accroche-flamme 1', de type non carburé, tel que décrit dans la demande de brevet français publiée sous le numéro 2 696 502. L'accroche-flamme 1' se présente également sous la forme d'un dièdre ayant deux plaques latérales 2', 3' reliées par une arête arrondie 4' orientée vers l'amont par rapport au sens axial général G de l'écoulement des gaz chauds. Un tube de ventilation 5' axial est disposé entre les plaques latérales 2', 3'. Ce tube 5' présente une section globalement triangulaire dont les faces latérales 15, 16 sont parallèles et voisines des plaques latérales 2', 3' et comportent des orifices 12' qui insufflent de l'air frais prélevé dans le passage de l'air secondaire issu de la soufflante en tête du tube de ventilation 5' contre les faces internes du dièdre. La face aval du tube de ventilation 5' est concave et présente des orifices 18 pour injecter de l'air frais vers l'aval dans la chambre de postcombustion 19.

Le turboréacteur à double flux et postcombustion représenté partiellement sur la figure 3 comprend un carter externe 20 annulaire, d'axe de révolution 21, un carter d'échappement 22 des gaz de combustion ayant traversé les aubages du turbo-réacteur et circulant d'amont en aval dans le sens de la flèche G, et une chambre de postcombustion 23 en aval du carter d'échappement 22.

Le carter d'échappement 22 est contenu à l'intérieur du carter externe 20 et délimite, avec ce dernier, un premier passage 24 dans lequel s'écoule de l'air secondaire S issu de la soufflante.

Le carter d'échappement 22 est constitué par une paroi annulaire externe 25 d'axe 21 et une paroi annulaire interne 26 également d'axe 21. Le carter d'échappement 22, la paroi externe 25 et la paroi interne 26 sont reliées entre eux par des biellettes ou par des bras de liaison radiaux non représentés sur le dessin.

La paroi externe 25 et la paroi interne 26 délimitent entre elles un deuxième passage 27 pour l'écoulement des gaz issus de la combustion.

Une paroi annulaire 28 de postcombustion d'axe 21, qui est radialement plus éloignée de l'axe 21 que la paroi externe 25, est disposée à proximité du carter externe 20 et délimite avec la paroi interne 26 la chambre de postcombustion 23.

Des bras accroche-flamme 30, qui s'étendent radialement obliquement vers la chambre de combustion 20 sont disposés à la limite du carter d'échappement 22 et de la chambre de postcombustion 23. Chaque bras accroche-flamme 30 s'étend sensiblement dans un plan radial contenant l'axe 21.

Chaque bras accroche-flamme 30 présente une partie de tête 31 qui traverse le premier passage 24 et qui supporte en aval un anneau brûleur 32 de forme annulaire d'axe 21 relié par une conduite de carburant 33 à une alimentation en carburant 33a, et un corps principal 34 qui s'étend à l'intérieur du deuxième passage 27 et qui fait l'objet de la présente invention.

Ainsi que cela est montré sur les figures 4 à 6, le corps principal 34 est conformé selon un dièdre ayant une section en V dont le sommet de l'angle est orienté vers l'amont, les branches du V étant orientées vers l'aval par rapport au sens général G de l'écoulement des gaz chauds. Il comprend deux plaques externes 35, 36 ayant une arête commune 37 de forme arrondie.

Un tube de ventilation 38 s'étend sur toute la hauteur du corps principal 34. Ce tube 38 est ouvert à son extrémité éloignée de l'axe 21 afin de permettre un prélèvement d'un débit d'air de refroidissement R dans le premier passage 24, et est obturé à son extrémité inférieure. Il présente sur toute sa longueur une pluralité d'orifices pour l'évacuation de l'air prélevé hors du tube 38.

Ce tube de ventilation 38 a une section globalement triangulaire, et il comporte deux parois latérales 39, 40 sensiblement parallèles aux plaques externes 35, 36, disposées à peu de distance de ces dernières afin de refroidir énergiquement les plaques externes 39, 40 par les orifices 41. La face aval 42 du tube de ventilation qui est dirigée vers l'intérieur de la chambre de postcombustion 23 a une forme convexe et elle présente une gouttière 43, de section en U ouvert dans laquelle sont disposés deux conduits de carburant 44, 45 radiaux, alimentés en carburant. Dans la paroi délimitant la gouttière 42 sont ménagés des orifices 46 qui insufflent de l'air de refroidissement vers les conduits de carburant 44, 45.

Les conduits de carburant 44, 45 comportent des injecteurs aéromécaniques 47 qui injectent du carburant en aval vers la chambre de postcombustion 23. Les injecteurs aéromécaniques 47 permettent d'obtenir une bonne qualité de pulvérisation et de maîtriser l'ampleur du cône de diffusion des gouttelettes de carburant et ceci afin d'éviter tout risque d'impact sur le dièdre en V de l'accroche-flamme 30.

Le tube de ventilation 38 de l'accroche-flamme 30 fait office de noyau structural et de conduit d'alimentation d'un débit d'air R provenant de la soufflante. L'alimentation du débit d'air R est réalisée dans toute la plage de fonctionnement du turboréacteur afin de prévenir les risques de cokéfaction et de vapor-lock aussi bien en régime de réchauffe qu'en fonctionnement sec.

La forme du tube de ventilation 38 ainsi que la position des orifices 41 et 46 sont adaptées au mieux pour assurer l'intégrité thermique des injecteurs.

La disposition proposée par l'invention permet ainsi d'assurer l'intégralité thermique des parois du dièdre et du système de carburation tant en fonctionnement sec qu'avec la réchauffe. Elle permet également de supprimer les organes d'injection placés dans le flux primaire dans le cas de l'utilisation d'accroche-flamme du type non carburé, d'où une plus grande sûreté de fonctionnement par prévention des risques de retour de flammes. La solution proposée permet également d'utiliser des matériaux composites pour réaliser le dièdre, d'où un gain de masse.

## Revendications

1. Dispositif de postcombustion pour turboréacteur à double flux comportant un carter annulaire externe (20) possédant un axe (21) de sensible révolution, un carter d'échappement (22) contenu à l'intérieur dudit carter externe (20), comprenant une paroi annulaire externe (25) et une paroi annulaire interne (26), ayant chacune le même axe de révolution que le carter externe (20) et délimitant avec lui un premier passage (24) pour l'écoulement d'un air secondaire, la paroi annulaire externe (25) et la paroi annulaire interne (26) délimitant entre elles un deuxième passage (27) pour l'écoulement des gaz de combustion, ce dispositif de postcombustion comprenant également une paroi de postcombustion annulaire (28) ayant le même axe de révolution que le carter externe (20), disposée à l'intérieur du carter externe en étant écartée d'une distance déterminée de manière à ménager un passage d'air de refroidissement et délimitant une chambre de postcombustion (23) en aval des premier (24) et deuxième (27) passages, des bras accroche-flamme (30) s'étendant dans des plans radiaux par rapport audit axe (21), au moins à l'intérieur du deuxième passage (27), et étant conformés chacun en un dièdre, délimité par deux plaques externes (35, 36) ayant une arête commune (37), et ayant une section externe en V dont la pointe est orientée vers l'amont par rapport au sens axial général d'écoulement (G) desdits gaz de combustion, chaque accroche-flamme (30) comportant en outre un tube de ventilation (38) multiperforé pour le refroidissement des plaques externes (35, 36) par un air de refroidissement prélevé dans le premier passage (24) et au moins un conduit radial de carburant(44, 45) muni d'orifices d'injection de carburant, **caractérisé par le fait que** le tube de ventilation (38) a une section globalement triangulaire et comporte deux faces latérales (39, 40) sensiblement parallèles aux plaques externes (35, 36) et une face aval (42) qui présente une gouttière radiale (43), dans laquelle loge le conduit de carburant (44, 45), une pluralité d'orifices supplémentaires (46) dirigés vers le conduit du carburant étant ménagés dans la paroi (42) de ladite gouttière (43) afin d'assurer la ventilation du conduit de carburant, ce dernier injectant le carburant vers l'aval.

2. Dispositif selon la revendication 1, **caractérisé par le fait que** le conduit de carburant (44, 45) est équipé d'injecteurs aéromécaniques (46).

3. Dispositif selon l'une quelconque des revendications 1 ou 2, **caractérisé par le fait que** chaque accroche-flamme (30) comporte deux conduits de carburant (44, 45)

## Patentansprüche

1. Nachverbrennungsvorrichtung für ein Zweikreis-TL-Triebwerk, bestehend aus einem ringförmigen Außengehäuse (20) mit einer Drehachse (21), aus einem Auslassgehäuse (22), das im Inneren dieses Außengehäuses (20) sitzt und eine ringförmige Außenwand (25) und eine ringförmige Innenwand (26) aufweist, die jeweils die gleiche Drehachse wie das Außengehäuse (20) haben und mit ihm einen ersten Durchgang (24) umgrenzt, in dem eine Nebenluft strömt, wobei die ringförmige Außenwand (25) und die ringförmige Innenwand (26) zwischen sich einen zweiten Durchgang (27) umgrenzen, in dem die Verbrennungsgase strömen, wobei diese Nachverbrennungsvorrichtung ferner eine ringförmige Nachverbrennungswand (28) aufweist, die die gleiche Drehachse wie das Außengehäuse (20) hat, im Inneren des Außengehäuses angeordnet ist, wobei sie von diesem in einem bestimmten Abstand vorgesehen ist, so dass ein Durchgang für Kühlungsluft entsteht, und eine Nachverbrennungskammer (23) hinter dem ersten Durchgang (24) und dem zweiten Durchgang (27) bildet, wobei sich Flammenhalter-Arme (30) in radial verlaufenden Ebenen zur Achse (21) zumindest im Inneren des zweiten Durchgangs (27) erstrecken und jeweils diederförmig ausgeführt sind, von zwei Außenplatten (35, 36) mit einer gemeinsamen Kante (37) umgrenzt werden und einen V-förmigen Außenquerschnitt aufweisen, dessen Spitze nach vorne gerichtet ist, bezogen auf die allgemeine axiale Strömungsrichtung (G) der genannten Verbrennungsgase, wobei ferner jeder Flammenhalter (30) ein mehrfach perforiertes Lüftungsrohr (38) zur Kühlung der Außenplatten (35, 36) mit Kühlungsluft, die aus dem ersten Durchgang (24) entnommen wird, sowie mindestens eine radiale Brennstoffleitung (44, 45), die mit Brennstoffeinspritzöffnungen versehen ist, aufweist,
**dadurch gekennzeichnet,**
**dass** das Lüftungsrohr (38) einen allgemein dreieckigen Querschnitt hat und zwei Seitenflächen (39, 40), die im wesentlichen parallel zu den Außenplatten (35, 36) liegen, sowie eine hintere Fläche (42) mit einer radial verlaufenden Rinne (43), in der die Brennstoffleitung (44, 45) Aufnahme findet, aufweist, wobei eine Mehrzahl von zusätzlichen Öffnungen (46), die auf die Brennstoffleitung gerichtet sind, in der Wand (42) dieser Rinne (43) ausgeführt sind, um die Lüftung der Brennstoffleitung zu gewährleisten, wobei letztere den Brennstoff nach hinten einspritzt.

2. Vorrichtung nach Anspruch 1,
**dadurch gekennzeichnet,**
**dass** die Brennstoffleitung (44, 45) mit aeromechanischen Einspritzdüsen (46) ausgerüstet ist.

3. Vorrichtung nach einem der Ansprüche 1 oder 2,
**dadurch gekennzeichnet,**
**dass** jeder Flammenhalter (30) zwei Brennstoffleitungen (44, 45) enthält.

## Claims

1. Afterburner device for a bypass turbojet, comprising an external annular casing (20) possessing an axis (21) of sensible revolution, an exhaust casing (22) contained inside the said external casing (20), comprising an external annular wall (25) and an internal annular wall (26), each having the same axis of revolution as the external casing (20) and defining with it a first passage (24) for the flow of secondary air, the external annular wall (25) and the internal annular wall (26) together defining a second passage (27) for the flow of the combustion gases, this afterburner device also comprising an annular afterburner wall (28) having the same axis of revolution as the external casing (20), placed inside the external casing while being a defined distance away from it so as to form a passage for cooling air and defining an afterburner chamber (23) downstream of the first (24) and second (27) passages, flameholder arms (30) lying in planes that are radial to the said axis (21), at least inside the second passage (27), and each having the shape of a dihedron, bounded by two external plates (35, 36) having a common edge (37), and having an external cross section in the form of a V, the tip of which is oriented towards the upstream with respect to the general axial direction of flow (G) of the said combustion gases, each flameholder (30) furthermore including a multiperforated ventilation tube (38) for cooling the external plates (35, 36) by a cooling air taken off from the first passage (24) and at least one radial fuel pipe (44, 45) provided with fuel injection orifices, **characterized in that** the ventilation tube (38) has triangular overall cross section and has two lateral faces (39, 40) approximately parallel to the external plates (35, 36) and a downstream face (42) which has a radial gutter (43) in which the fuel pipe (44, 45) is housed, a plurality of additional orifices (46) directed towards the fuel pipe being provided in the wall (42) of the said gutter (43) so as to provide ventilation of the fuel pipe, the latter injecting the fuel towards the downstream.

2. Device according to Claim 1, **characterized in that** the fuel pipe (44, 45) is equipped with aeromechanical injectors (46).

3. Device according to either one of Claims 1 or 2, **characterized in that** each flameholder (30) has two fuel pipes (44, 45).
